# EUROPÄISCHE PATENTANMELDUNG

(11) **EP 0 539 972 A1**
(43) Veröffentlichungstag der Anmeldung: **05.05.1993**
(21) Anmeldenummer: 92118489.1
(22) Anmeldetag: 29.10.1992
(51) Int. Cl.: D01H 11/00

(54) **Wanderreinigungsvorrichtung**

(30) Priorität: 29.10.1991 CH 3160/91
(71) Anmelder: SOHLER AIRTEX GmbH, D-88239 Wangen (DE)
(72) Erfinder: Van Foerster, Eckard, CH-8805 Richterswil (CH)
(74) Vertreter: Baronetzky, Klaus, Dipl.-Ing.

(57) **Zusammenfassung**

Der Wanderreiniger weist von einem auf Schienen oberhalb einer Textilmaschine verfahbaren Ventilatorgehäuse nach unten sich erstreckende Leitungen (1,2,3,13,14) zum Blasen und Saugen auf, die sich möglichst nahe längs der Textilmaschine (11) bewegen sollen, aber vor Hindernissen, beispielsweie einem Bedienläufer (12) seitwärts ausweichen müssen. Zu diesem Zweck ist die Leitung (1) in einen oberen, vom Ventilatorgehäuse ausgehenden Leitungsabschnitt (2) und einen unteren Leitungsabschnitt (3) unterteilt und sind diese durch zwei winklig zu diesen sich ertsreckende Leitungsäste (5,6) und ein Schwenkgelenk (7) zwischen den Leitungästen verbunden. Durch Verschwenken des einen Leitungsastes (6) lässt sich der an diesen anschliessende untere Leitungsabschnitt (3) mit den Blasdüsen (4) von der Textilmaschine weg und an diese heran schwenken.

## Beschreibung

Die Erfindung betrifft eine Wanderreinigungsvorrichtung gemäss Oberbegriffs der Ansprunchs 1.

Vorrichtungen dieser Art dienen dazu, Staub und Faserflug von einer Textilmaschine zu entfernen. Eine solche Vorrichtung ist auf Schienen oberhalb der Textilmaschine verfahrbar und weist von einem auf den Schienen bewegbaren Ventilatorgehäuse nach unten sich erstreckende Leitungen zum Blasen bzw. zum Saugen auf. Dabei geht man mit diesen Leitungen so dicht wie möglich an die Maschine heran, muss dann aber mit den Leitungen seitlich ausweichen, wenn ein Hindernis wie beispielsweise ein längs der Textilmaschine verfahrbarer Bedienläufer wie z.B. eine Anknüpfvorrichtung in die Bewegungsbahn der Leitungen ragt.

Zur Lösung dieses Problems ist aus der DE-PS 3503755 eine Einrichtung bekannt, bei der die Leitung in dem oberhalb eines möglichen Hindernisses liegenden Bereich eine S-förmige Krümmung aufweist und die Leitung ausserdem oberhalb des gekrümmten Abschnitts um eine vertikale Achse drehbar ist, so dass durch Drehung der unterhalb der S-förmigen Krümmung liegende Leitungsabschnitt sich aus der Stellung dicht vor der Textilmaschine seitwärts wegbewegen lässt, um nicht mit einem Hinderniss zu kollidieren. Bei der bekannten Vorrichtung sind mehere Leitungen in einer Reihe nebeneinander von dem Ventilatorgehäuse herabhängend angeordnet und die drehbare Leitung besitzt Blasdüsen und wird zwecks Ausweichen vor dem Hindernis in Fluchtlinie mit danebenliegenden Saugleitungen bewegt. Bei meheren in einer Reihe angeordneten Saug- und Blasleitungen muss für den S-förmig gekrümmten Leitungsabschnitt Platz zwischen benachbarten Leitungen frei bleiben, wenn dieser in die Fluchtlinie mit den benachbarten Leitungen geschwenkt werden soll. Infolgedessen wird für eine Mehrzahl von Leitungen nebeneinander eine grössere Breite benötigt, insbesondere wenn mehere S-förmig gekrümmte Leitungen einwärts und auswärts bewegbar sein sollen. Wenn auch die Saugleitungen sich möglichst dicht neben der Textilmaschine befinden und wegbewegbar sein sollen, wird eine solche Einrichtung nach dem Printip der vorbekannten DE-PS 3503755 sehr kompliziert, insbesondere auch , weil jede der Saug- und Blasleitungen dann ein Drehlager aufweisen muss, um durch gleichzeitige Drehung aus dem Bereich eines Hindernisses an der Textilmaschine bewegt zu werden.

Der vorliegenden Erfindung lag daher die Aufgabe zugrunde, einen Wanderreiniger zu schaffen, dessen eine oder mehrere Leitungen zum Blasen bzw. zum Saugen sich mit wesentlich einfacheren Konstruktionsmitteln von der Stellung nahe neben der Textilmaschine zwecks Umgehung von Hindernissen von dieser wegbewegen lassen, wobei ausserdem auch bei einer Mehrzahl von in dieser Weise bewegbaren Leitungen die Gesamtbreite der in Reihe nebeneinander angeordneten Leitungen nicht grösser werden soll.

Zur Lösung dieser Aufgabe weist die Wanderreinigungsvorrichtung die Merkmale nach Anspruch 1 auf. Vorteilhafte Ausgestaltungen ergeben sich aus den abhängigen Ansprüchen.

Ausführungsbeispiele der Erfindung werden nachfolgend anhand der Zeichnungen rein beispielsweise näher erläutert. Es zeigen:
Fig. 1 eine einzelne Leitung, schematisch in Seitenansicht, deren unterer Leitungsabschnitt verschwenkbar ist;
Fig.2 die Leitung gemäss Fig.1 in Draufsicht;
Fig.3 eine Leitung gemäss Fig.1 zum Blasen neben einer Saugleitung schematisch in Seitenansicht;
Fig. 4 das Leitungspaar gemäss Fig. 3 in Draufsicht gesehen;
Fig. 5 eine Saugleitung und eine Blasleitung, deren jeweils unterer Leitungsabschnitt verschwenkbar ist, in Seitenansicht schematisch;
Fig.6 eine Leitung gemäss Fig. 1 an der Längsseite einer Textilmaschine, in der Fahrtrichtung des Wanderreinigers gesehen:;
Fig. 7 eine Gruppe von 4 Leitungen, in der Anordnung wie Fig. 5, für das gleichzeitige Verschwenken aller unteren Leitungsabschnitte;
Fig.8 die Gruppe von 4 Leitungen gemäss Fig.7 in Draufsicht vor einer Textilmaschine;
Fig. 1 zeigt schematischh das zur Anwendung kommende Prinzip, um von einer Leitung einen unteren Abschnitt zu bewegen. Ein Wanderreiniger weist ein in der Zeichnung nicht dargestelltes Ventilatorgehäuse auf, das auf oberhalb einer Textilmaschine angeordneten, ebenfalls nicht dargestellten Schienen verfahrbar ist und von welchem Ventilatorgehäuse zu beiden Seiten der Textilmaschine eine Reihe von Leitungen vertikal sich nach unten erstrecken. Wenn beispielsweise vier Leitungen in einer Reihe nebeneinander angeordnet sind, dienen zwei Leitungen, die eitliche Blasdüsen aufweisen, zum Blasen und zwei weitere Leitungen zum Saugen. Die in Fig.1 dargestellte Leitun g 1 weist einen oberen Leitungsabschnitt 2 und einen unteren Leitungsabschnitt 3 mit Blasdäsen 4 auf. Die Achsen dieser Leitungsabschnitte 2 und 3 verlaufen im wesentlichen parallel zueinander und ihr gegenseiteiger Abstand voneinander soll in einer Richtung verändert werden können. Der obere Leitungsabschnitt 2 ist am Ventilatorgehäuse fest angeordnet und der untere Leitungsabschnitt 3 soll an eine Textilmaschine nahe heran und von dieser wegbewegt werden können. Zu diesem Zweck sind die beiden Leitungsabschnitte 2 und 3 durch jeweils im Winkel zu diesen verlaufende Leitungsäste 5 und 6 verbunden, welche mittels eines Schwenkgelenks 7 gekuppelt sind. Im Printip bilden der Leitungsabschnitt 2 und der Leitungsast 5 ein abgewinkeltes einstückiges Rohr und ebenso der Leitungsabschnitt 3 und der Leitungsast 6. Die rohrförmigen Leitungsäste 5 und 6 können beispielsweise an ihren Enden derart zugeschnitten sein, dass sie sich durch einen das Schwenkgelenk 7 bildenden oberen und einen unteren Gelenkzapfen verbinden lassen. Die an dieser Verbindungsstelle offene Leitung ist , wie in Fig.2 gestrichelt dargestellt, durch ein in den Leitungsästen 5 und 6 innenseitig befestigtes Schlauchstück 8 geschlossen. Eine an der Achse des Schwenkgelenks 7 angreifende Betätigungseinrichtung 9, wie beispielsweise ein in Fig. 1 gestrichelt dargestellter Stellmotor, dient dazu, den Leitungsast 6 gegenüber dem Leitungsast 5 zu verschwenken, so dass der Leitungsast 6 die in Fig 2 mit dem Pfeil 10 angedeutete Bewegung ausführt und dadurch dicht an die Textilmaschine herangebracht wird. Das Prinzip geht aus Fig. 6 hervor, in der die Textilmaschine 11 schematisch von ihrer Schmalseite aus gesehen dargestellt ist, an deren Seite ein verfahrbarer Bedienläufer 12 wie beispielsweise eine Knüpfvorrichtung ein Hindernis darstellt, dem die mittels des nicht dargestellten Ventilatorgehäuses auf Schienen längs der Textilmaschine verfahrbare Wanderreinigungsvorrichtung mit der Blasleitung 1 ausweichen muss. Zu diesem Zweck muss der untere Leitungsabschnitt 3 um die Achse des Schwenkgelenks 7 in Richtung von der Textilmaschine weggeschwenkt werden.

Fig. und Fig. 4 zeigen eine abgewandelte Ausührungsform, bei der der etwas längere Leitungsast 6 so gebogen ist, dass er eine neben der Blasleitung 1 gerade durchgehend verlaufende Saugleitung 13 umfasst, so dass insgesamt für mehrere derartige Leitungen Platz gespart werden kann.

Bei einer weiteren abgewandelten Ausführungsform gemäss Fig 5 ist sowohl die zum Blasen bestimmte Leitung 1 in der Weise gemäss Fig. 1 zum Verschwenken des unteren Leitungsabschnitts 3 ausgebildet, sowie ebenfalls auch eine daneben befindliche Saugleitung 14, deren unterer Abschnitt ebenfalls verschwenkbar ist. Dabei kann die Anordnung und Ausgestaltung so getroffen werden, dass der waagerechte Leitungsast 5 der Saugleitung 14 kürzer als der entsprechende der Blasleitung 1 und der zweite Leitungsast 6 länger als der entsprechende der Blasleitung ist, so dass die waagerechten Leitungsäste von beiden Leitungen etagenweise übereinander liegen und dabei die Schwenkgelenke 7 vertikal übereinander zu liegen kommen. Auf diese Weise lassen sich von der Blasleitung 1 und von der Saugleitung 14 die unteren beweglichen Leitungsabschnitte gleichzeitig durch eine gemeinsame Betätigungseinrichtung 9 in der gewünschten Weise betätigen.

In der gleichen Weise wie gemäss Fig. 5 lassen sich daher auch gemäss Fig. 7 und 8 vier eine Gruppe bildende Leitungen mit etagenweise übereinander liegenden waagerechten Leitungsästen derart zusammenfassen, dass durch eine gemeinsame Betätigungseinrichtung 9 die unteren Leitungsabschnitte aller Leitungen gleichzeitig schwenkbar sind. Damit alle unteren Leitungsabschnitte der Gruppe gleich dicht an die Textilmaschine herangeschwenkt sind, werden sie aus der in Fig. 7 in ausgezogenen Linien dargestellten Stellung in die mit gestrichelten Linien dargestellten Stellungen a,b,c und d auseinander gefächert verschwenkt. Die erste Stellung nehmen sie ein, wenn sie dem Bedienläufer 12 an der Längsseite der Textilmaschine 11 ausweichen müssen. Abweichend von den eingangs beschriebenen Ausführungsformen verlaufen die waagerechten Leitungsäste 5 und 6 geradlinig und ihre gerade abgeschnittenen Enden sind durch ein halbkreisförmiges Schlauchstück 16 in Form eines Balgs oder ähnlichem verbunden. Durch die Mitte des Halbkreises verläuft die Achse aller fluchtend übereinander liegender Schwenkgelenke 7. Die nicht bewegbaren Leitungsäste sind auf etagenweise übereinander angeordneten Platten 17 abgestützt und auf jeder dieser Platten liegt drehbeweglich eine einen beweglichen Leitungsast abstützende Platte 18. Die vier Platten 18 werden durch die Betätigungseinrichtung 9 gemeinsam bewegt.

## Patentansprüche

1. Wanderreinigungsvorrichtung mit einem auf Schienen oberhalb einer Textilmaschine verfahrbaren Ventilatorgehäuse und von diesem nach unten sich erstreckenden, für Unterdruck oder Ueberdruck bestimmten Luftleitungen (1,2,3,13,14) und von diesen gegen die Textilmaschine (11) gerichteten Düsen (4) zwecks Reinigung der Textilmaschine bei Bewegung der Leitungen längs der Textilmaschine, und mit Mitteln zum Bewegen der Leitungen quer zur Fahrtrichtung der Vorrichtung zwecks Ausweichen vor in ihre Bewegungsbahn ragenden Hindernissen an der Textilmaschine, dadurch gekennzeichnet, dass zwei im wesentlichen längs im Abstand parallel zueinander verlaufender Achsen sich erstreckende Leitungsabschnitte (2,3) der gleichen Leitung (1) durch winklig zu dem jeweiligen Leitungsabschnitt (2,3) verlaufende und im Abstand von den Leitungsabschnitt-Achsen mittels eines Schwenkgelenks (7) miteinander gekuppelte Leitungsäste (5,6) verbunden sind und dass eine Betätigungseinrichung (9) zum Verschwenken des einen Leitungsastes (6) relativ zum anderen (5) zwecks Verändererung des gegenseitigen Abstands der im wesentlichen parallel zueinander verlaufenden Leitungsabschnitte (2,3,) vorgesehen ist.

2. Vorrichtung nach Anspruch 1, dadurch gekennzeichnet, dass der Winkel zwischen jedem Leituungsabschnitt (2,3) und dem zugehörigen Leitungsast (5,6) vorzugsweise 90° beträgt.

3. Vorrichtung nach Anspruch 1, dadurch gekennzeichnet, dass mindestens ein Leitungsast (6) bogenförmig gekrümmt ausgebildet ist, um eine benachbarte weitere Leitung (13) in der verschwenkten Lage zu umfassen.

4. Vorrichtung nach Anspruch 1, dadurch gekennzeichnet, dass die mittels des Schwenkgelenks (7) gekuppelten starren Leitungsäste (5,6) durch einen flexiblen Schlauch (8,16) miteinander verbunden sind

5. Vorrichtung nach einem der vorhergehenden Ansprüche, dadurch gekennzeichnet, dass von meheren in einer Reihe nebeneinander angeordneten Leitungen (1,14) deren abgewinkelte Leitungsäste (5,6) etagenweise übereinanderliegend verlaufen.

6. Vorrichtung nach Anspruch 5., dadurch gekennzeichnet, dass die etagenweise übereinander liegenden Leitungsäste (5,6) mehrerer Leitungen (1,14) senkrecht übereinander liegende Schwenkgelenke (7) aufweisen, die mit einer gemeinsamen Betätigungseinrichtung (9) verbunden sind.

7. Vorrichtung nach Anspruch 6, dadurch gekennzeichnet, dass die Enden der nicht beweglichen Leitungsäste (5) jeweils auf einer Platte (17) abgestützt sind und auf diesen jeweils die Enden der schwenkbeweglichen Leitungsäste (6) abstützende Platten (18) drehbeweglich gelagert sind und dass die Betätigungseinrichtung (9) eine durch alle drehbeweglichen Platten (18) sich hindurch erstreckende Drehachse mit der Funktion von Schwenkgelenken (7) zwecks Veränderung der Drehstellung der Platten (18) aufweist.
